# EUROPÄISCHE PATENTSCHRIFT

(11) **EP 0 632 853 B1**
(45) Veröffentlichungstag und Bekanntmachung des Hinweises auf die Patenterteilung: **08.10.1997**
(21) Anmeldenummer: 94904558.7
(22) Anmeldetag: 27.01.1994
(51) Int. Cl.: D04B 27/26

(54) **WIRKMASCHINE, INSBESONDERE HÄKELGALONMASCHINE**
KNITTING MACHINE, IN PARTICULAR A CROCHET GALLOON MACHINE
METIER A MAILLER, NOTAMMENT MACHINE A CROCHETER LES GALONS

(30) Priorität: 07.04.1993 CH 1062/93
(43) Veröffentlichungstag der Anmeldung: 11.01.1995
(73) Patentinhaber: Textilma AG, 6052 Hergiswil (CH)
(72) Erfinder: SPEICH, Francisco, CH-5264 Gipf-Oberfrick (CH)
(74) Vertreter: Schmauder, Klaus Dieter
(86) Internationale Anmeldenummer: CH9400018
(87) Internationale Veröffentlichungsnummer: WO9423106

(56) Entgegenhaltungen:
- DE-A- 3 034 253
- DE-B- 1 287 727
- US-A- 3 303 670
- US-A- 4 683 727

## Beschreibung

Die Erfindung betrifft eine Wirkmaschine, insbesondere Häkelgalonmaschine gemäss dem Oberbegriff des Anspruches 1.

Wirkmaschinen bzw. Häkelgalonmaschinen sind in grosser Zahl bekannt, so beispielsweise aus der DE-A-30 34 253. Dabei besteht das Problem, dass der oberhalb der Wirknadeln vorhandene Bereich relativ beschränkt ist, so dass nur eine ebenfalls beschränkte Anzahl von Legestangen und entsprechenden Fadenführern angeordnet werden können. Damit ist aber die Mustermöglichkeit einer solchen Wirkmaschine eingeschränkt.

Aus der DE-B-1 287 727 ist eine Kettenwirkmaschine bekannt, bei der mehrere in Längsrichtung individuell bewegbare Legestangen übereinander in einem im Querschnitt U-förmigen Legestangenhalter angeordnet sind. Die Legestangen enthalten obere und untere Längsnuten. Die Legestangen stützen sich gegenseitig über Rollen ab. In der Ausnehmung des Legestangenhalters angeordnete Leisten greifen in eine obere Längsnut der oberen Legestange und in eine untere Längsnut der unteren Legestange ein. Zusätzlich dienen zur Halterung Passschrauben, die durch Längsschlitze in der Rückwand der Legestangenhalter greifen und mit den Legestangen verschraubt sind. Als Fadenführer dienen Arme, die mittels Schrauben seitlich an den Legestangen angeschraubt sind. Diese Legestangen-Anordnung ist sehr kompliziert, benötigt viel Bauvolumen und ist insbesondere wegen der seitlichen Verschraubung der Arme an den Legestangen schwer zu handhaben.

Aus der US-A-3 303 670 sind Legestangen bekannt, die jeweils mehrere in Längsrichtung verlaufende seitliche Aufnahmenuten aufweisen, in denen Fadenführer mittels eines entsprechenden Fussteiles angeordnet sind. Auch diese Vorrichtung ist kompliziert, benötigt viel Bau- und Handhabungsvolumen, wobei die Fadenführer einer Versatzreihe überdies nicht individuell betätigbar sind.

Aufgabe der Erfindung ist es, eine Wirkmaschine, insbesondere Häkelgalonmaschine der eingangs genannten Art weiter zu verbessern.

Die Aufgabe wird gelöst durch die kennzeichnenden Merkmale des Anspruches 1.

Die Ausbildung der Legestangen als hochkant stehende Flachprofile und die gegenseitige Verzahnung der in der Hauptebene einer Gruppe übereinander angeordneten Legestangen ergibt eine stabile Ausführung, die frei von Legestangenhaltern betrieben werden kann. Durch die gegenseitige Führung der Legestangen einer Gruppe ergibt sich eine optimale und präzise Führung der Legestangen und der Fadenführer. Das Durchbiegen der Legestangen wird durch die gegenseitige Unterstützung auf ein Minimum reduziert. Dadurch können hohe Wirkgeschwindigkeiten von bis zu 2000 Umdrehungen/Minute erzielt werden. Die gegenseitige Führung der Legestangen erübrigt auch die sonst notwendige Verdrehsicherung für die Legestangen, was zu einer einfacheren und damit preisgünstigeren Konstruktion führt. Diese Ausbildung ermöglicht ein geringes Bauvolumen und das Ansetzen von Fadenführern von der Oberseite der Legestangen, wodurch sich nicht nur das benötigte Bauvolumen reduziert sondern insbesondere auch die Handhabung durch einfache Zugänglichkeit von oben. Der Zugang zu den Fadenführern zum Einstellen und/oder zum Zweck der Fadenreparatur ist somit auf einfachste Art und ohne Beengungen möglich.

Vorteilhafte Ausgestaltungen der Wirkmaschine sind in den Ansprüchen 2 bis 4 beschrieben.

Die Vorteile der Erfindung ergeben sich bereits, wie oben erwähnt, wenn nur einzelne der Legestangen zu Gruppen von übereinander angeordneten Legestangen zusammengefasst sind. Besonders vorteilhaft ist jedoch eine Ausgestaltung nach Anspruch 2.

Grundsätzlich ist es möglich, dass die Fadenführer einer Gruppe der Legestangen auf verschiedene Versatzlinien wirken können. Vorteilhafter ist jedoch eine Ausbildung nach Anspruch 3, wodurch die Einstellarbeiten wesentlich erleichtert werden.

Die Zuführung der Fäden zu den Fadenführern wird durch eine Weiterbildung der Wirkmaschine nach Anspruch 4 wesentlich verbessert. Dies spielt insbesondere dann eine grosse Rolle, wenn die Anzahl der Legestangen und der Fadenführer besonders gross ist.

Ausführungsbeispiele der Erfindung werden nachfolgend anhand der Zeichnungen näher beschrieben, dabei zeigen:
- Figur 1: die Wirkstelle einer Wirkmaschine im Querschnitt;
- Figur 2: zwei Gruppen von Legestangen mit Fadenführern im Ausschnitt und in schaubildlicher Darstellung;

Die Figur 1 zeigt die Wirkstelle einer Wirkmaschine, insbesondere einer Häkelgalonmaschine. An einem hin- und hergehend geführten Wirknadelbalken 2 sind Wirknadeln 4 befestigt, die an einem Abschlagbalken 6 hin- und hergehend geführt sind. Dem Abschlagbalken 6 ist eine Führungsschiene 8 vorgelagert, die mit dem Abschlagbalken 6 einen Führungsspalt 10 bildet, durch den das Gewirk 12 zu Abzugswalzen 14,16 geführt wird. Den Wirknadeln 4 sind an einer Kettlegestange 18 angeordnete Kettlegenadeln 20 vorgelagert, die eine Schwenkbewegung um die Wirknadeln ausführen und Kettfäden 22 in die zugehörigen Wirknadeln 4 einlegen.

Oberhalb der Wirknadeln 4 ist einerseits eine einzelne Legestange 24 mit einem Fadenführer 26 angeordnet, der einen Faden 28, zum Beispiel einen Gummifaden über eine Lochnadel 30 des Fadenführers 26 den Wirknadeln 4 zuführt. Andererseits sind Gruppen G₁ bis G₇ von paarweise übereinander angeordneten Legestangen 32,34 vorhanden, an denen jeweils Fadenführer 36 bzw. 38 mit Röhrchennadeln 40 befestigt sind. Die Fadenführer 36 bzw. 38 sind als von oben aufsteckbare Bügel ausgestaltet, die entweder mit der unteren oder mit der oberen Legestange 32,34 zusammenwirken. Hierzu weist jeder Fadenführer 36,38 einen in Rastausnehmungen 42 der Legestange 32,34 eingreifenden Rastteil 44 auf und einen die jeweils andere Legestange überbrückenden Überbrückungsteil 46. Auf der Rückseite enthält jeder Fadenführer 36,38 eine Rastnase 48, mit der er in eine Rastrinne 50 in der Legestange 32,34 eingreift, um ein ungewolltes Lösen des Fadenführers zu verhindern. Der Kopfteil 52 der Fadenführer 36,38 enthält überdies eine Führung 54 in Form einer Führungsöse zur Führung des zugeführten Fadens 56. Wie insbesondere aus Figur 2 hervorgeht, sind die Fadenführer 36 mit der unteren Legestange 32 und die Fadenführer 38 mit der oberen Legestange 34 verbunden, wobei die Fadenführer einer Gruppe G₁ bzw. G₂ jeweils längs einer Versatzlinie 58,60 geführt sind.

Die Legestangen 32,34 jeder Gruppe G₁ bis G₇ sind als Flachmaterial ausgebildet und stützen sich gegenseitig ab. Hierzu enthält die untere Legestange 32 einen in der Hauptebene der Legestange nach oben vorstehenden Steg 62, der in eine entsprechende Nut 64 der benachbarten Legestange 34 eingreift. Die in ihrer Längsrichtung hin- und hergehenden Legestangen sind an den Enden jeweils in einem Lagerbock 66 gelagert, um durch die hin- und hergehende Bewegung den Faden 28,56 in Form eines Schussfadens über mindestens eine Wirknadel zu legen. Der Lagerbock 66 führt überdies eine auf- und abwärtsgehende Bewegung aus, um die Fadenführer von einer Stellung oberhalb der Wirknadeln 4 bis in eine Stellung unterhalb der Wirknadeln zu bewegen.

Der Antrieb der Legestangen 24,32,34 erfolgt in herkömmlicher Weise, beispielsweise analog dem Ausführungsbeispiel in der bereits eingangs genannten DE-A-30 34 253.

### BEZUGSZEICHENLISTE

- G1 - G7: Gruppe
- 2: Wirknadelbalken
- 4: Wirknadel
- 6: Abschlagbalken
- 8: Führungsschiene
- 10: Führungsspalt
- 12: Gewirk
- 14: Abzugswalze
- 16: Abzugswalze
- 18: Kettlegestange
- 20: Kettlegenadel
- 22: Kettfaden
- 24: Legestange
- 26: Fadenführer
- 28: Faden
- 30: Lochnadel
- 32: Legestange
- 34: Legestange
- 36: Fadenführer
- 38: Fadenführer
- 40: Rörchennadel
- 42: Rastausnehmung
- 44: Rastteil
- 46: Überbrückungsteil
- 48: Rastnase
- 50: Rastrinne
- 52: Kopfteil
- 54: Führung
- 56: Faden
- 58: Versatzlinie
- 60: Versatzlinie
- 62: Steg
- 64: Nut
- 66: Lagerbock

## Patentansprüche

1. Wirkmaschine, insbesondere Häkelgalonmaschine, mit Wirknadeln (4), denen mindestens eine Gruppe (G₁,G₂,G₃,G₄,G₅, G₆,G₇) aus mindestens zwei übereinander angeordneten individuell antreibbaren Legestangen (32,34) zugeordnet ist, wobei sich die Fadenführer (36,38) der übereinanderliegenden Legestangen (32,34) gegenseitig nicht kreuzen, dadurch gekennzeichnet, dass die Legestangen (32,34,68, 70) als hochkant stehende Flachprofile ausgebildet sind und eine Legestange (32) einer Gruppe (G₁ bis G₇) einen in der Hauptebene der Legestange angeordneten Steg (62) aufweist, der in eine entsprechende Nut (64) der zugeordneten Legestange (34) eingreift, wobei die Fadenführer (36,38) jeder Legestangen-Gruppe (G₁ bis G₇) so ausgebildet sind, dass sie nur von oben ansetzbar und mit einer Legestange (32,34) kuppelbar sind und die andere Legestange (32,34) berührungslos übergreifen.

2. Wirkmaschine nach Anspruch 1, dadurch gekennzeichnet, dass mindestens die Mehrheit der Legestangen (32,34) in Gruppen (G₁ bis G₇) übereinander liegender Legestangen (32,34) angeordnet ist.

3. Wirkmaschine nach Anspruch 1 oder 2, dadurch gekennzeichnet, dass die Fadenführer (36,38) einer Gruppe der gleichen Versatzlinie (58,60) zugeordnet sind.

4. Wirkmaschine nach einem der Ansprüche 1 bis 3, dadurch gekennzeichnet, dass die Fadenführer (36,38) jeweils als ein von oben aufsteckbarer Bügel mit einem Kopfteil (52) ausgebildet sind, wobei an dem Kopfteil (52) eine Führung (54), vorzugsweise in Form einer Führungsöse, für den Faden (56) angeordnet ist.

## Claims

1. Knitting machine, especially a crochet galloon machine, having knitting needles (4) with which there is associated at least one group (G₁, G₂, G₃, G₄, G₅, G₆, G₇) of at least two superposed guide bars (32, 34) which are arranged to be driven individually, the thread guides (36, 38) of the superposed guide bars (32, 34) not crossing each other, characterized in that the guide bars (32, 34, 68, 70) are in the form of flat profiled members standing on edge and one guide bar (32) of a group (G₁ to G₇) has a rib (62) which is arranged in the principal plane of the guide bar and engages in a corresponding groove (64) of the associated guide bar (34), the thread guides (36, 38) of each guide bar group (G₁ to G₇) being so constructed that they can be fitted on only from above and can be coupled to one guide bar (32, 34) and engage over the other guide bar (32, 34) without contact.

2. Knitting machine according to Claim 1, characterized in that at least the majority of the guide bars (32, 34) are arranged in groups (G₁ to G₇) of superposed guide bars (32, 34).

3. Knitting machine according to Claim 1 or 2, characterized in that the thread guides (36, 38) of a group are associated with the same offset line (58, 60).

4. Knitting machine according to one of Claims 1 to 3, characterized in that the thread guides (36, 38) are each in the shape of a crook which can be pushed on from above and has a head part (52), there being arranged on the head part (52) a guide means (54) for the thread (56), preferably in the form of a guide eye.

## Revendications

1. Machine à mailler, notamment machine à crocheter les galons, équipée d'aiguilles de maillage (4) auxquelles est associé au moins un groupe (G1, G2, G3, G4, G5, G6, G7) constitué d'au moins deux tiges de pose (32, 34) disposées l'une au-dessus de l'autre et entraînables individuellement, les guide-fil (36, 38) des tiges superposées (32, 34) ne se croisant pas,
caractérisée en ce que
les tiges de pose (32, 34, 68, 70) sont des profilés plats disposés en hauteur, une tige (32) d'un groupe (G1 à G7) présentant une languette située dans le plan principal de la tige et logée dans une rainure correspondante (64) de la tige (34) associée, tandis que les guide-fil (36, 38) de chaque groupe de tiges (G1 à G7) sont conçus de manière à ne pouvoir être introduits et accouplés à une tige de pose (32, 34) que par le haut, ces guide-fil passant par dessus l'autre tige de pose (32, 34) sans la toucher.

2. Machine à mailler selon la revendication 1,
caractérisée en ce qu'
au moins la majorité des tiges de pose (32, 34) est constituée de groupes (G1 à G7) de tiges de pose (32, 34) superposées.

3. Machine à mailler selon la revendication 1 ou 2,
caractérisée en ce que
les guide-fil (36, 38) d'un groupe sont associés à une même ligne de déplacement (58, 60).

4. Machine à mailler selon une des revendications 1 à 3,
caractérisée en ce que
les guide-fil (36, 38) sont constitués chacun d'un étrier emmanchable par le haut et dont la tête (52) porte un guidage (54), de préférence en forme d'oeil, destiné au fil (56).
